# FASCICULE DE BREVET EUROPEEN

(11) **EP 0 196 986 B1**
(45) Date de publication et mention de la délivrance du brevet: **25.05.1988**
(21) Numéro de dépôt: 86420078.7
(22) Date de dépôt: 18.03.1986
(51) Int. Cl.: B67B 3/22, B65B 61/00, B65D 43/06

(54) **Procédé pour assujettir un embout présentant un orifice sur le col d'un flacon susceptible de s'affaisser**
Verfahren zum Anpressen einer mit einer Öffnung versehenen Verschlusskappe auf den Hals eines nichtformbeständigen Flakons
Method for affixing a plug, provided with an aperture, on the rim of a deformable flask

(30) Priorité: 21.03.1985 FR 8505014
(43) Date de publication de la demande: 08.10.1986
(73) Titulaire: DECO PLAST - S.A. BERTHOD & Cie, F-74800 La Roche sur Foron Cédex (FR)
(72) Inventeur: Chautagnat, Bernard Jean, F-74800 La Roche Sur Foron (FR)
(74) Mandataire: Hagry, François Paul Denis

(56) Documents cités:
- GB-A- 875 833

## Description

La présente invention est relative à la réalisation de flacons en matériau souple présentant un embout ajouré rapporté sur le col du flacon et concerne un procédé pour assujettir l'embout sur le flacon.

De tels flacons, confectionnés par moulage d'un matériau plastique souple tel par exemple qu'un polyéthylène trouvent des utilisations de plus en plus nombreuses notamment pour des usages domestiques. Ainsi, de formes variées, ce peut être des flacons servant à conditionner des produits d'entretien de ménage ou alimentaires, sur le col desquels est rapporté un embout en matériau plus rigide et ajouré par au moins un orifice, cet embout jouant le rôle de bouchon verseur ou doseur dont le ou les orifices peuvent éventuellement être fermés par un obturateur amovible, venu ou non d'une pièce avec l'embout.

De même, on utilise de plus en plus dans les machines à laver la lessive, des flacons de forme approximativement sphérique et munis d'un bouchon perforé. Le flacon contenant une certaine quantité de produit de lessive liquide est disposé dans le linge, et en fonctionnement de la machine se vide par les orifices. Le bouchon perforé distributeur de produit à lessive est rapporté sur un col que présente le flacon.

Bien que l'invention ne soit pas limitée à ce domaine technique des flacons distributeurs de produit à lessive liquide dans les machines à laver le linge, c'est en référence à cette utilisation qu'elle va être exposée, du fait notamment des exigences techniques plus sévères requises des flacons dans ce domaine par rapport à des utilisations plus banales : mobilité du flacon avec le brassage du linge, centrifugations, tenue en température...

Les flacons sont constitués d'une mince enveloppe de matériau plastique très souple, ce qui permet entre autres une bonne transmission des pressions extérieures vers l'intérieur du flacon, mais ne leur donne qu'une très faible résistance à l'écrasement ou l'affaissement lorsque cette résistance serait souhaitable lorsqu'il s'agit d'assembler l'embout ajouré rigide sur le col de l'enveloppe souple du flacon. Devant cette difficulté, la solution connue de l'état dé la technique consiste à pourvoir le col du flacon d'un filetage et l'embout du filetage complémentaire. Cette solution complique la fabrication des pièces à assembler et en augmente donc les coûts mais encore ne se prête pas ou mal à des procédés d'assemblage automatique du fait de la nécessité de combiner un mouvement de translation et un mouvement de rotation pour présenter l'embout et le visser.

On a donc cherché à concevoir des cols de flacons et des embouts tels que l'assemblage puisse se faire par simple emboîtement élastique, ce qui ne nécessite à l'assemblage qu'un simple mouvement de translation. Du fait de la grande faculté d'affaissement des flacons, la force requise pour l'emboîtement doit rester très faible et il faut donc prévoir un jeu tel entre le col du flacon et l'embout que les flacons assemblés sont peu fiables, ont tendance à se désolidariser dans le tambour en mouvement des machines surtout en phase d'essorage séchage où les températures atteignent couramment 120 à 130 °C.

Pour éviter ces graves inconvénients, l'emboîtement du col du flacon et de l'embout doit être élastique et dur, or les procédés connus d'assemblage ne permettent pas de réaliser un tel emboîtement du fait de l'affaissement des flacons l'on tente de forcer l'embout sur ou dans le col du flacon.

Il a également été proposé de procéder au montage de l'embout sur le col du flacon à chaud, immédiatement ou non après la fin de l'opération de moulage. Ce procédé donne des résultats très aléatoires quant à la qualité de l'assujetissement et à sa tenue en température.

La présente invention propose un procédé permettant cet emboîtement élastique dur en faisant appel à un moyen s'opposant à l'affaissement de l'enveloppe souple du flacon notamment au voisinage de son col.

Les caractéristiques techniques de l'invention qui font l'objet des revendications et certains avantages apparaîtront à la lumière de la description qui suit et pour l'intelligence de laquelle on se référera au dessin dont :
- la figure 1 représente en coupe un flacon nu avant assujettissement de son embout,
- la figure 2 est une vue de dessous d'un embout destiné à être assujetti au flacon de la figure 1,
- la figure 3 est une vue en coupe selon AB du même embout.

Le flacon de la figure 1 se présente sous la forme d'une mince enveloppe définissant approximativement un segment sphérique 1 limité par un fond 2 de préférence légèrement concave et un plateau ou épaulement plan en couronne 3 sur lequel se dresse un col cylindrique vertical 4. Le col 4 est pourvu sur sa surface extérieure d'une saillie annulaire en forme de ressaut en dent 5 précédé vers le haut par une rampe inclinée 6.

L'embout illustré par les figures 2 et 3 se présente sous la forme d'un entonnoir 7 percé d'orifices ou évents 8 pour le remplissage du flacon et la distribution progressive ultérieure du liquide. L'entonnoir 7 se termine en partie supérieure par une surface cylindrique verticale 9 destinée à coopérer avec la surface interne du col 4 du flacon. De la surface cylindrique 9 et vers l'extérieur est solidaire une jupe cylindrique 10 s'étendant vers le bas et laissant entre elle et la surface annulaire 9 un espace annulaire libre 11 de dimensions correspondant à celles du col 4 du flacon. En partie inférieure, et du côté de l'espace libre 11 la jupe 10 présente une saillie annulaire en forme de ressaut 12 précédée vers le bas par une rampe inclinée 13. L'embout peut en outre être complété par une forme extérieure à fonction pratique par exemple pour une préhension facile et également pour des raisons esthétique. On voit à la figure 2 une telle forme en étoile 14.

Les dimensions respectives du col 4 du flacon et de l'embout sont déterminées de sorte que leur assujettissement se fasse par déformation élastique, la rampe 13 de l'embout glissant sur celle 6 du col 4 jusqu'à ce que le ressaut 12 passe le ressaut 5 correspondant et que la jupe 10 revienne par détente élastique enserrer le col 4, les ressauts 5 et 6 assurant alors un verrouillage positif irréversible.

Cette opération nécessite d'exercer sur l'embout en direction du flacon une force notablement supérieure aux capacités de résistance à l'affaissement du flacon : la poussée exercée vers le bas sur le col cylindrique 4 provoque la flexion vers l'intérieur du flacon du plateau en couronne 3 et le bas de la jupe 10 arrive en contact avec le bord de ce plateau 3 sans que le ressaut 12 de l'embout ait pu passer le sommet du ressaut 5 du col 4. L'encliquetage ne peut donc se faire, et augmenter la poussée n'aurait pour résultat que d'écraser le segment sphérique du flacon. Les procédés actuellement connus ne permettent donc pas l'assujettissement de l'embout sur le col par l'exercice d'une poussée sur l'embout.

Pour résoudre ce problème, l'invention vise, lors de la poussée, à empêcher le plateau annulaire 3 de s'àffaisser en fléchissement vers son centre. Ce résultat est obtenu en injectant, simultanément à la poussée sur l'embout, un fluide sous pression, avantageusement de l'air comprimé, dans le flacon. La pression que ce fluide exerce sur la face interne du plateau 3 se traduit par une poussée vers le haut normale à ce plateau et qui s'oppose à la poussée exercée vers le bas sur l'embout et l'encliquetage des ressauts 5 et 12 peut se faire sans difficulté grâce à l'effet d'enclume pneumatique sur laquelle repose le plateau 3.

L'injection de fluide se fait à travers le ou les orifices 8 que présente l'embout, celui-ci ayant été positionné sur le col 4.

Avantageusement un seul et même organe assure les deux fonctions de poussée sur l'embout et d'injection de fluide. De préférence cet organe sera un vérin pneumatique d'axe vertical dont le piston est solidaire d'un plateau qui va venir en appui sur le bord circulaire supérieur plan de l'embout et ainsi obturer l'embouchure de l'entonnoir puis pousser celui-ci vers le bas. Le plateau du vérin est traversé par au moins un conduit par lequel est acheminé l'air comprimé en provenance de l'alimentation du cylindre du vérin.

L'injection peut être simultanée à la poussée ou ne commencer que lorsque le bord inférieur de la jupe 10 va entrer ou entre en contact avec le bord du plateau 3 déjà fléchi vers son centre.

Avantageusement on utilisera un vérin temporisé, réglabe en vitesse, en course et en poussée, de même que la pression de l'air injecté pourra également être ajustable. Les grandeurs de fonc- tionnenient dépendront de la cadence recherchée, de la nature des matériaux constituant l'embout et le flacon, de la température ambiante et la durée écoulée depuis les opérations de moulage.

La mise en oeuvre du procédé peut être aisément automatisée comme il apparaîtra clairement à l'homme du métier.

## Revendications

1. Procédé pour assujettir par emboîtement élastique un embout rigide présentant au moins un orifice ouvert (8) sur la col (4) d'un flacon en matériau souple susceptible de s'affaisser sous l'effet d'un effort extérieur, l'embout et le col (4) du flacon présentant chacun une saillie annulaire (12, 5) ces saillies (12, 5) étant de formes complémentaires coopérant pour réaliser l'emboîtement, caractérisé par le fait qu'il consiste à positionner l'embout sur la col (4) du flacon, puis à exercer une poussée sur l'embout en direction du col (4) du flacon et à injecter dans le flacon un fluide sous pression à travers l'orifice (8) de l'embout.

2. Procédé selon la revendication 1, caractérisé par le fait que le fluide sous pression est de l'air comprimé.

3. Procédé selon la revendication 1 ou la revendication 2, caractérisé par le fait que l'injection de fluide est simultanée à l'exercice de la poussée sur l'embout.

4. Procédé selon la revendication 1 ou la revendication 2, caractérisé par le fait que l'injection de fluide se fait lorsque le flacon s'est déjà au moins partiellement affaissé.

5. Procédé selon l'une quelconque des revendications 1 à 4, caractérisé par le fait que la poussée est exercée par un plateau solidaire du pison d'un vérin et venant obturer l'ouverture de l'embout.

6. Procédé selon la revendication 5, caractérisé par le fait que le fluide sous pression est acheminé par un conduit percé dans le plateau solidaire du piston du vérin.

7. Procédé selon la revendication 5 ou la revendication 6, caractérisé par le fait que le vérin est un vérin pneumatique.

8. Procédé selon l'une quelconque des revendications 5 à 7, caractérisé par le fait que le vérin est temporisé et réglable en vitesse, course et poussée.

9. Procédé selon l'une quelconque des revendications 1 à 8, caractérisé par le fait que la pression de fluide injecté est réglable.

## Claims

1. A method of fixing by resilient fitting a rigid mouthpiece having at least one open aperture (8) to the neck (4) of a bottle of flexible material adapted to collapse when an external force is exerted thereon, said mouthpiece and said neck (4) comprising each an annular projection (12, 5) having complementary configurations and being adapted to cooperate for releasably fitting said mouthpiece to said bottle, characterized in that is comprises the successive steps of positioning said mouthpiece on said neck (4), exerting a pressure on said mouthpiece (4) towards said neck (4), and injecting a fluid under pressure into said bottle.

2. The method of Claim 1, characterized in that said fluid under pressure is compressed air.

3. The method of any of Claims 1 or 2, characterized in that said fluid under pressure is injected while exerting said pressure on said mouthpiece.

4. The method of any of Claims 1 or 2, characterized in that said fluid under pressure is injected when said bottle has collapsed at least partially.

5. The method of any of Claims 1-5, characterized in that said pressure is exerted by means of a plate coupled to the piston of a fluid-operated cylinder and adapted to eventually seal said at least one mouthpiece aperture.

6. The method of Claim 5, characterized in that said fluid under pressure is conveyed via a passage formed through said plate coupled to the piston of said fluid-operated cylinder.

7. The method of any of Claims 5 or 6, characterized in that said fluid-operated cylinder is a pneumatic cylinder.

8. The method of any of Claims 5-7, characterized in that said cylinder is atime-delay cylinder adjustable for speed, stroke and thrust.

9. The method of any of Claims 1-8, characterized in that the pressure of the injected fluid is adjustable.

## Patentansprüche

1. Verfahren zum Zusammenfügen durch federndes Ineinanderstecken eines steifen Ansatzstückes, das wenigstens eine Auslassöffnung (8) aufweist, mit dem Hals (4) einer Flasche aus biegsamen Material, die unter Einwirkung einer äusseren Belastung eindrückbar ist, wobei das Ansatzstück und der Flaschenhals (4) jeweils einen ringförmigen Vorsprung (12, 5) aufweisen und diese Vorsprünge (12, 5) beim Ineinanderstecken formschlüssig zusammenwirken, dadurch gekennzeichnet, dass es darin besteht, das Ansatzstück auf dem Flaschenhals (4) anzubringen und anschliessend einen Druck auf das Ansatzstück in Richtung des Flaschenhalses (4) auzuüben und über die Öffnung (8) des Ansatzstückes ein unter Druck stehendes Fluid in die Flasche einzuspritzen.

2. Verfahren gemäss Anspruch 1, dadurch gekennzeichnet, dass das unter Druck stehende Fluid Druckluft ist.

3. Verfahren gemäss Anspruch 1 oder 2, dadurch gekennzeichnet, dass das Einspritzen des Fluids gleichzeitig mit der Ausübung des Druckes auf das Ansatzstück erfolgt.

4. Verfahren gemäss Anspruch 1 oder 2, dadurch gekennzeichnet, dass das Einspritzen des Fluids dann erfolgt, wenn die Flasche wenigstens teilweise eingedrücht ist.

5. Verfahren gemäss einem des Ansprüche 1 bis 4, dadurch gekennzeichnet, dass der Druck durch einen mit dem Kolben eines Zylinders fest verbundenen Deckel erfolgt, der dabei die Öffnung des Ansatzstückes verschliesst.

6. Verfahren gemäss Anspruch 5, dadurch gekennzeichnet, dass das unter Druck stehende Fluid über einen in den mit dem Zylinderkolben fest verbundenen Deckel gebohrten Abzug ausfliesst.

7. Verfahren gemäss Anspruch 5 oder 6, dadurch gekennzeichnet, dass der Zylinder ein Druckzylinder ist.

8. Verfahren gemäss einem der Ansprüche 5 bis 7, dadurch gekennzeichnet, dass der Zylinder - verzögerbar und einstellbar ist in bezug auf Geschwindigkeit, Kolbenweg und Druck.

9. Verfahren gemäss einem der Ansprüche 1 bis 8, dadurch gekennzeichnet, dass der Druck des eingespritzten Fluids regelbar ist.
